# EUROPÄISCHE PATENTSCHRIFT

(11) **EP 2 078 807 B1**
(45) Veröffentlichungstag und Bekanntmachung des Hinweises auf die Patenterteilung: **20.09.2017**
(21) Anmeldenummer: 08171786.0
(22) Anmeldetag: 16.12.2008
(51) Int. Cl.: E05B 19/00

(54) **Schlüssel für einen Schließzylinder**
Key for a lock cylinder
Clé pour une serrure cylindrique

(30) Priorität: 10.01.2008 DE 102008000034
(43) Veröffentlichungstag der Anmeldung: 15.07.2009
(73) Patentinhaber: Aug. Winkhaus GmbH & Co. KG, 48291 Telgte (DE)
(72) Erfinder: Rasecke, Marc, 49536, Lienen (DE)

(56) Entgegenhaltungen:
- EP-A1- 1 975 350
- EP-A2- 1 231 342
- EP-A2- 2 031 160

## Beschreibung

Die Erfindung betrifft einen Schlüssel für einen Schließzylinder mit einem Schaft und einer Reide und mit auf einander gegenüberstehenden Breitseiten des Schaftes angeordneten, parallel zum Schaft angeordneten Profilnuten.

Solche Schlüssel werden bei Schließzylindern beispielsweise in Schließanlagen eingesetzt und sind bekannt. Die Breitseiten des Schaftes verbinden einen Schlüsselrücken mit einer Schlüsselbrust. In der Schlüsselbrust sind häufig Schließkerben angeordnet, welche mit Stiftzuhaltungen des Schließzylinders zusammenwirken. Die in den Breitseiten angeordneten Profilnuten korrespondieren in der Regel mit einem Profil in einem Kern des Schließzylinders und ermöglichen damit die Einführung des Schlüssels in den Schließzylinder. Hierdurch ist es möglich, durch Variation der Varianten der Profilnuten übergeordnete Schlüssel, beispielsweise für den Einsatz in Hauptschlüsselanlagen mit unterschiedlichen Hierarchieebenen der Schlüssel zu erstellen. Die Breitseiten können ebenfalls von Stiftzuhaltungen abgetastet werden.

Aus der DE 35 21 530 A1 ist ein Schlüssel der eingangs genannten Art bekannt geworden, bei dem nahe des freien Endes des Schaftes ein Bereich mit einem geringen Abstand der Breitseiten und nahe der Reide ein Bereich mit einem großen Abstand der Breitseiten angeordnet ist. Zudem ermöglicht der Schlüssel im vorderen, nahe einer Schlüsselspitze angeordneten Bereich eine andere Anordnung an Profilnuten als im hinteren, nahe der Reide angeordneten Bereich. Der Schlüssel kann durch Fügen zweier unterschiedlich breiter Elemente erzeugt werden. Hierdurch wird die Sicherheit des Schlüssels gegen ein Kopieren erhöht. Weiterhin wird durch unterschiedliche Längen des vorderen Bereichs im Verhältnis zur restlichen Einschublänge eine weitere Variation des Schlüssels ermöglicht, welche für Hauptschlüsselanlagen genutzt werden kann.

Nachteilig bei dem bekannten Schlüssel ist, dass der Schlüssel durch einfaches Abmessen der unterschiedlich breiten Bereiche des Schaftes dennoch auf herkömmlichen Kopiermaschinen kopiert werden kann. Beim Kopieren werden einfach ein vorderes, schmales Schaftelement und ein hinteres breites Schaftelement durch herkömmliches Kopieren erzeugt und anschließend die Schaftelemente miteinander verbunden.

Der Erfindung liegt das Problem zugrunde, einen Schlüssel der eingangs genannten Art so weiterzubilden, dass ein Kopieren weiter erschwert wird.

Dieses Problem wird erfindungsgemäß dadurch gelöst, dass der Schaft einen verjüngenden Abschnitt aufweist und dass der verjüngende Abschnitt ausgehend von der Reide zu der Schlüsselspitze hin eine stetige Verringerung der Dicke des Schaftes erzeugt und dass der Schaft nahe der Reide dicker ist, als nahe der Schlüsselspitze.

Durch diese Gestaltung führt der verjüngende Abschnitt des Schaftes zu einer deutlichen Erschwerung des Kopierens des erfindungsgemäßen Schlüssels. Herkömmliche Kopiermaschinen vermögen nur an einer einzigen Stelle das Profil abzutasten. Wird dieses Abtasten bei dem erfindungsgemäßen Schlüssel versucht, erstellt die Kopiermaschine entweder einen zu schmalen oder einen zu breiten Schlüssel. Bei einem zu breiten Schlüssel vermag der Schaft nicht in den Schließkanal des Schließzylinders eingeführt werden. Ein zu schmaler Schaft kann von Stiftzuhaltungen im Schließzylinder abgetastet und damit ein Schließen mit diesem Schlüssel verhindert werden. Ein Zusammenstellen des erfindungsgemäßen Schlüssels aus getrennt voneinander mit der herkömmlichen Kopiermaschine gefertigten Schaftelementen ist wegen des verjüngenden Abschnitts nicht möglich.

Ein Abtasten des Schaftes mittels einer herkömmlichen Kopiermaschine führt gemäß einer vorteilhaften Weiterbildung der Erfindung an verschiedenen Stellen zu unterschiedlichen Schlüsselprofilen, wenn die Profilnuten über die gesamte Länge des Schaftes durchgehend eine konstante Tiefe aufweisen. Herkömmliche Kopiermaschinen vermögen derartig Profile nicht abzutasten. Daher wird bei der Abtastung senkrecht zur Längsachse des Schaftes an jeder Stelle des Schaftes eine andere Profiltiefe ermittelt. Da der Schaft jedoch nicht sprunghaft, sondern nach der Erfindung stetig seine Dicke verändert, lässt sich der Schaft auch nicht durch mehrmaliges Abtasten und abschnittsweises Kopieren mit herkömmlichen Kopiermaschinen annähern. Damit trägt diese Gestaltung zu einer besonders starken Erschwerung des Kopierens des erfindungsgemäßen Schlüssels bei.

Der sich zu der Längsachse verjüngenden Abschnitt könnte sich beispielsweise vollständig über die zumindest eine Breitseite des Schaftes erstrecken. Damit wäre der Schaft keilförmig und könnte in einer geneigten Einspannung auf einer Fräsmaschine gefertigt werden. Zur weiteren Erschwerung des Kopierens des erfindungsgemäßen Schlüssels trägt es bei, wenn sich an dem verjüngenden Abschnitt zumindest ein paralleler Abschnitt der Breitseiten anschließt. Durch diese Gestaltung müssen für den Kopierer des erfindungsgemäßen Schlüssels neben der Art der Verjüngung des Abschnitts zusätzlich die Lage und die Länge des verjüngenden Abschnitts bekannt sein, um eine Kopie des erfindungsgemäßen Schlüssels zu erzeugen. Alternativ zu dem parallelen Abschnitt der Breitseiten kann auch ein im Vergleich zu dem verjüngenden Abschnitt andersartig verjüngender Abschnitt vorgesehen sein.

Zur weiteren Erschwerung des Kopierens des erfindungsgemäßen Schlüssels trägt es bei, wenn der verjüngende Abschnitt im mittleren Bereich des Schaftes angeordnet ist und wenn sich an den Enden des verjüngenden Abschnitts jeweils ein paralleler Abschnitt der Breitseiten anschließt.

Der erfindungsgemäße Schlüssel lässt sich in einer besonders hohen Anzahl an Hierarchiestufen gestalten, wenn der verjüngende Abschnitt durch eine Neigung beider Breitseiten auf die jeweils gegenüberliegende Breitseite erzeugt ist. Hierbei kann der Schlüssel symmetrisch aufgebaut sein oder an seinen beiden Breitseiten unterschiedlich geneigte Abschnitte aufweisen.

Die verschiedenen Abschnitte des Schaftes lassen sich gemäß einer anderen vorteilhaften Weiterbildung der Erfindung einfach im Fräsverfahren fertigen, wenn der Übergang des verjüngenden Abschnitts gegen den parallelen Abschnitt der Breitseiten einen Radius aufweist.

Der Schaft gestaltet sich gemäß einer anderen vorteilhaften Weiterbildung der Erfindung konstruktiv besonders einfach, wenn der verjüngende Abschnitt als Schräge ausgebildet ist.

Zur weiteren Erschwerung des Kopierens des erfindungsgemäßen Schlüssels trägt es bei, wenn der verjüngende Abschnitt eine Wölbung aufweist. Hierdurch ist bei dem fertigen Schlüssel die konkrete Form des Schaftes nur schwierig zu ermitteln. Die Schwierigkeit der Ermittlung der konkreten Form des Schaftes schränkt die Möglichkeit des Kopierens weiter ein. Vorzugsweise ist die Wölbung konkav. Die Wölbung kann beispielsweise mittels eines Walzenfräsers mit einem besonders großen Radius erzeugt werden.

Die Erfindung lässt zahlreiche Ausführungsformen zu. Zur weiteren Verdeutlichung ihres Grundprinzips sind mehrere davon in der Zeichnung dargestellt und werden nachfolgend beschrieben. Diese zeigt in
- Fig. 1: einen erfindungsgemäßen Schlüssel in einer Seitenansicht,
- Fig. 2: vergrößert eine Schnittdarstellung durch den erfindungsgemäßen Schlüssel aus Figur 1 entlang der Linie II - II,
- Fig. 3: vergrößert eine Schnittdarstellung durch den erfindungsgemäßen Schlüssel aus Figur 1 entlang der Linie III - III,
- Fig. 4a: eine Ansicht des erfindungsgemäßen Schlüssels aus Figur 1 auf einen Schlüsselrücken,
- Fig.4b, 4c: mehrere Ansichten auf den Schlüsselrücken von weiteren Ausführungsformen des erfindungsgemäßen Schlüssels.

Figur 1 zeigt einen Schlüssel mit einem Schaft 1 und einer Reide 2 in einer Seitenansicht auf eine Breitseite 3 des Schaftes 1. Die Breitseite 3 verbindet einen Schlüsselrücken 4 mit einer Schlüsselbrust 5 und weist eine Reihe von Profilnuten 6, 7 auf. Die Profilnuten 6, 7 erstrecken sich über den gesamten, zur Einführung in einen nicht dargestellten Schließzylinder vorgesehenen Schaft 1. In der Schlüsselbrust 5 sind mehrere Schließkerben 8 angeordnet, welche beim Einführen des Schlüssels in den Schließzylinder von Stiftzuhaltungen abgetastet werden. Das freie, der Reide 2 abgewandte Ende des Schaftes 1 wird als Schlüsselspitze 9 bezeichnet.

Figur 2 zeigt in einer Schnittdarstellung durch den Schaft 1 des Schlüssels aus Figur 1 entlang der Linie II - II, dass Profilnuten 6, 7 in zwei Breitseiten 3, 3' des Schaftes 1 angeordnet sind. Unterschiedliche, nebeneinander angeordnete Profilnuten 6, 7, 10, 11 weisen eine unterschiedliche Tiefe auf.

Figur 3 zeigt eine Schnittdarstellung durch den Schaft 1 des Schlüssels aus Figur 1 entlang der Linie III - III. Hierbei ist zu erkennen, dass der Schaft 1 nahe der Reide 2 dicker ist als nahe der Schlüsselspitze 9. Sich über die Länge des Schaftes 1 erstreckende Profinuten 6, 7, 10, 11 weisen jedoch an jeder Stelle dieselbe Profiltiefe auf.

Figur 4a zeigt in einer Ansicht auf den Schlüsselrücken 4 des Schlüssels aus Figur 1, dass der Schaft 1, einen sich verjüngenden, geneigt zur Längsachse des Schaftes 1 angeordneten Abschnitt 12 hat, wodurch die in den Figuren 2 und 3 dargestellten unterschiedlichen Dicken des Schaftes 1 erzeugt werden. Der Schaft 1 ist symmetrisch. Die Längsachse wird in diesem Ausführungsbeispiel von der strichpunktiert dargestellten Symmetrieachse gebildet. Damit sind die beiden Breitseiten 3, 3' des Schaftes 1 gleich aufgebaut. Der Schaft 1 weist einen sich an dem geneigt angeordneten Abschnitt 12 zu der Schlüsselspitze 9 hin erstreckenden, parallelen Abschnitt 13 der Breitseiten 3, 3' mit konstanter Dicke auf. Der Übergang des sich verjüngenden Abschnitts 12 zu dem Abschnitt 13 mit konstanter Dicke weist einen Radius R auf.

Figur 4b zeigt eine weitere Ausführungsform des Schlüssels aus Figur 1 in einer Ansicht auf den Schlüsselrücken 4. Dieser unterscheidet sich von der aus Figur 4a dadurch, dass einer der Breitseiten 3' gerade ist und die andere der Breitseiten 3 einen sich verjüngenden Abschnitt 14 mit einer Wölbung zur Erzeugung der in den Figuren 2 und 3 dargestellten unterschiedlichen Dicken des Schaftes 1 hat. Der sich verjüngende Abschnitt 14 erstreckt sich über die gesamte Länge des Schaftes 1 und kann beispielsweise von einem Walzenfräser mit einem besonders großem Radius R erzeugt werden.

Figur 4c zeigt eine weitere Ausführungsform des Schlüssels aus Figur 1 in einer Ansicht auf den Schlüsselrücken 4, bei dem ein sich verjüngender Abschnitt 15 des Schaftes 1 zwischen zwei Abschnitten 16, 17 konstanter Dicke angeordnet ist. Eine der Breitseiten 3' des Schaftes 1 ist gerade, während die unterschiedlichen Abschnitte 15 - 17 durch die Formgebung der anderen Breitseite 3 erzeugt sind. In einer alternativen, nicht dargestellten Ausführungsform kann sich der geneigte Abschnitt 15 auch über die gesamte Länge des Schaftes 1 erstrecken.

## Patentansprüche

1. Schlüssel für einen Schließzylinder mit einem Schaft (1) und einer Reide (2), mit auf einander gegenüberstehenden Breitseiten des Schaftes (1) angeordneten und parallel zum Schaft (1) angeordneten Profilnuten (6, 7), **dadurch gekennzeichnet, dass** der Schaft (1) einen verjüngenden Abschnitt (12, 14, 15) aufweist und dass der verjüngende Abschnitt (12, 14, 15) ausgehend von der Reide (2) zu der Schlüsselspitze (9) hin eine stetige Verringerung der Dicke des Schaftes (1) erzeugt und dass der Schaft (1) nahe der Reide (2) dicker ist als nahe der Schlüsselspitze (9).

2. Schlüssel nach Anspruch 1, **dadurch gekennzeichnet, dass** die Profilnuten (6, 7, 10, 11) über die gesamte Länge des Schaftes (1) durchgehend eine konstante Tiefe aufweisen.

3. Schlüssel nach Anspruch 1 oder 2, **dadurch gekennzeichnet, dass** sich an dem verjüngenden Abschnitt (12, 14, 15) zumindest ein paralleler Abschnitt (13, 16, 17) der Breitseiten (3, 3') anschließt.

4. Schlüssel nach einem der vorhergehenden Ansprüche, **dadurch gekennzeichnet, dass** der verjüngende Abschnitt (14) im mittleren Bereich des Schaftes (1) angeordnet ist und dass sich an den Enden des verjüngenden Abschnitts (14) jeweils ein paralleler Abschnitt (16, 17) der Breitseiten (3, 3') anschließt.

5. Schlüssel nach einem der vorhergehenden Ansprüche, **dadurch gekennzeichnet, dass** der verjüngende Abschnitt (12) durch eine Neigung beider Breitseiten (3, 3') auf die jeweils gegenüberliegende Breitseite (3, 3') erzeugt ist.

6. Schlüssel nach einem der vorhergehenden Ansprüche, **dadurch gekennzeichnet, dass** der Übergang des verjüngenden Abschnitts (12) gegen den parallelen Abschnitt (13) der Breitseiten (3, 3') einen Radius (R) aufweist.

7. Schlüssel nach einem der vorhergehenden Ansprüche, **dadurch gekennzeichnet, dass** der verjüngende Abschnitt (12, 15) als Schräge ausgebildet ist.

8. Schlüssel nach einem der vorhergehenden Ansprüche, **dadurch gekennzeichnet, dass** der verjüngende Abschnitt (14) eine Wölbung aufweist.

## Claims

1. A key for a cylinder lock with a shaft (1) and a handle (2), with profile grooves (6, 7) arranged on broad sides of the shaft (1) opposite one another and arranged parallel to the shaft (1), **characterized in that** the shaft (1) has a tapered section (12, 14, 15) and that the tapered section (12, 14, 15) generates a constant reduction of the thickness of the shaft (1) extending from the handle (2) toward the key tip (9) and that the shaft (1) close to the handle (2) is thicker than close to the key tip (9).

2. A key according to Claim 1, **characterized in that** the profile grooves (6, 7, 10 11) continuously have a constant depth over the entire length of the shaft (1).

3. A key according to Claim 1 or 2, **characterized in that** at least one parallel section (13, 16, 17) of the broad sides (3, 3') is connected to the tapered section (12, 14, 15).

4. A key according to any one of the preceding claims, **characterized in that** the tapered section (14) is arranged in the middle area of the shaft (1) and that in each case a parallel section (16, 17) of the broad sides (3, 3') is connected to the ends of the tapered section (14).

5. A key according to any one of the preceding claims, **characterized in that** the tapered section (12) is generated by an inclination of both broad sides (3, 3') to the respectively opposite broad side (3, 3').

6. A key according to any one of the preceding claims, **characterized in that** the transition of the tapered section towards the parallel section (13) of the broad sides (3, 3') has a radius (R).

7. A key according to any one of the preceding claims, **characterized in that** the tapered section (12, 15) is designed as an inclination.

8. A key according to any one of the preceding claims, **characterized in that** the tapered section (14) has a curvature.

## Revendications

1. Clé pour un cylindre de serrure avec une tige (1) et un anneau (2), avec des rainures profilées (6, 7) disposées sur des côtés larges opposés de la tige (1) et parallèlement à la tige (1), **caractérisée en ce que** la tige (1) comprend une portion se rétrécissant (12, 14, 15) et **en ce que** la portion se rétrécissant (12, 14, 15) génère, à partir de l'anneau (2) en direction de la pointe de la clé (9), une réduction constante de l'épaisseur de la tige (1) et **en ce que** la tige (1) est plus épaisseur près de l'anneau (2) que près de la pointe de la clé (9).

2. Clé selon la revendication 1, **caractérisée en ce que** les rainures profilées (6, 7, 10, 11) présentent une profondeur constante sur toute la longueur de la tige (1).

3. Clé selon la revendication 1 ou 2, **caractérisée en ce qu'une** portion parallèle (13, 16, 17) des côtés larges (3, 3') prolonge la portion se rétrécissant (12, 14, 15).

4. Clé selon l'une des revendications précédentes, **caractérisée en ce que** la portion se rétrécissant (14) est disposée dans la zone centrale de la tige (1) et **en ce que**, au niveau des extrémités de la portion se rétrécissant (14), se raccorde une portion parallèle (16, 17) des côtés larges (3, 3').

5. Clé selon l'une des revendications précédentes, **caractérisée en ce que** la portion se rétrécissant (12) est produite par une inclinaison des deux côtés larges (3, 3') vers le côté large (3, 3') opposé.

6. Clé selon l'une des revendications précédentes, **caractérisée en ce que** la transition entre la portion se rétrécissant (12) contre la portion parallèle (13) des côtés larges (3, 3') présente un rayon (R).

7. Clé selon l'une des revendications précédentes, **caractérisée en ce que** la portion se rétrécissant (12, 15) est conçue comme un chanfrein.

8. Clé selon l'une des revendications précédentes, **caractérisée en ce que** la portion se rétrécissant (14) présente une courbure.
